# EUROPÄISCHE PATENTSCHRIFT

(11) **EP 0 568 813 B1**
(45) Veröffentlichungstag und Bekanntmachung des Hinweises auf die Patenterteilung: **23.10.1996**
(21) Anmeldenummer: 93105227.8
(22) Anmeldetag: 30.03.1993
(51) Int. Cl.: E04B 1/00, E04F 19/00

(54) **Bauelement zur Wärmedämmung bei Gebäuden**
Construction element for the thermal insulation of buildings
Elément de construction pour l'isolation thermique de bâtiments

(30) Priorität: 02.05.1992 DE 4214704
(43) Veröffentlichungstag der Anmeldung: 10.11.1993
(73) Patentinhaber: SCHÖCK BAUTEILE GmbH, D-76534 Baden-Baden (DE)
(72) Erfinder: Krüger, Harald, CH-6353 Weggis (CH); Trunz, Gerhard, W-7580 Bühl-Eisental (DE); Hirn, Rolf, W-7554 Kuppenheim (DE)
(74) Vertreter: Brommer, Hans Joachim, Dr.-Ing.

(56) Entgegenhaltungen:
- EP-A- 0 318 010
- EP-A- 0 408 989
- DE-U- 9 014 573

## Beschreibung

Die Erfindung betrifft ein Bauelement zur Wärmedämmung zwischen einem Gebäude und einem vorkragenden Außenteil, bestehend aus einem dazwischen zu verlegenden Isolierkörper mit metallischen Bewehrungsstäben, die sich quer zum Isolierkörper durch diesen hindurch erstrecken, beidseits vorstehen und zumindest innerhalb des Isolierkörpers sowie im benachbarten Übergangsbereich gegen Korrosion geschützt sind, wobei der Korrosionsschutz zumindest bei einem Teil der Bewehrungsstäbe durch eine Beschichtung gebildet ist und außerdem ein Abriebschutz für diese Beschichtung vorgesehen ist.

Ein wichtiger Gesichtspunkt derartiger Bauelemente ist der Korrosionsschutz der Bewehrungsstäbe im Isolierkörper und im angrenzenden Übergangsbereich, weil dort grundsätzlich mit dem Zutritt von Feuchtigkeit gerechnet werden muß. Man verwendet deshalb in dem gefährdeten Bereich entweder Bewehrungsstäbe aus Edelstahl oder solche aus gewöhnlichem Baustahl, die aber durch eine Beschichtung, beispielsweise aus Kunststoff oder durch Feuerverzinken, gegen Korrosion geschützt sind.

Ein Bauelement mit den eingangs beschriebenen Merkmalen ist durch das GM 90 14 573 bekannt. Dabei sind die Bewehrungsstäbe im Isolierkörper und im benachbarten Übergangsbereich mit einer Kunststoffbeschichtung versehen und als Abriebschutz für diese Beschichtung sind rahmenförmige Bügel am Isolierkörper angebracht. Dadurch ist sichergestellt, daß es beim Hantieren auf der Baustelle, insbesondere beim Verlegen der Anschlußbewehrung nicht zu einem lokalen Abscheuern der Beschichtung kommen kann.

Der vorliegenden Erfindung liegt die Aufgabe zugrunde, eine neue Lösung für den Abriebschutz zu entwickeln, die sich durch einfachere Montage und geringere Herstellkosten auszeichnet. Zugleich soll der neue Abriebschutz aber auch die Korrosionsfestigkeit der Bewehrungsstäbe im gefährdeten Übergangsbereich verbessern.

Diese Aufgabe wird erfindungsgemäß dadurch gelöst, daß der Abriebschutz aus einem Rohr besteht, das den Bewehrungsstab zumindest im Übergangsbereich umgibt, daß dieses Rohr durch nach innen ragende Vorsprünge beabstandet ist und unter Bildung eines ringähnlichen Spaltes auf dem Bewehrungsstab angeordnet ist und daß die über den Isolierkörper vorstehenden Enden des Rohres eine Vielzahl von Öffnungen in der Rohrwand aufweisen, die den Eintritt von Beton oder Betonmilch in den Spalt gestatten.

Das erfindungsgemäße Rohr bietet zum einen den Vorteil, daß es wesentlich einfacher und kostengünstiger herzustellen wie auch zu montieren ist als die vorbekannten Bügel. Zum anderen sichert es durch seine Öffnungen und die beabstandete Anordnung auf dem Bewehrungsstab das Ausfüllen des Ringspaltes zwischen Rohr und Bewehrungsstab mit Beton oder Betonmilch, wodurch sich an der Oberfläche des Bewehrungsstabes ein basisches Milieu einstellt, das für dessen Korrosionsschutz besonders günstig ist. Das beschriebene Ausfüllen des Ringspaltes wird noch dadurch erleichtert, daß auch Öffnungen im oberen Umfangsbereich des Rohres vorgesehen sind, aus denen die vom Beton verdrängte Luft entweichen kann.

Zwar sind Isolierkörper mit eingebauten Rohren zum Schutz gegen Korrosion der Bewehrungsstäbe bereits bekannt. Dabei sind aber die Bewehrungsstäbe nicht in den Isolierkörper integriert, sondern sie werden erst nachträglich auf der Baustelle durch die Rohre hindurchgezogen. Außerdem sind in der Rohrwand keine Öffnungen vorgesehen und es fehlt an den radialen Vorsprüngen, so daß das erfindungsgemäße Ausfüllen des Spaltes zwischen Bewehrungselement und Rohr mit Beton oder Betonmilch nicht gewährleistet ist. Im übrigen fungiert das Rohr im bekannten Fall nicht als Abriebschutz für beschichtete Bewehrungsstäbe und steht deshalb nur 2 cm beidseits des Isolierkörpers vor.

Ähnlich sind die Verhältnisse bei der noch nicht zum Stand der Technik gehörenden Patentanmeldung P 41 03 278. Dort sind die Bewehrungsstäbe zwar in den Isolierkörper integriert, werden aber von einer dicht aufsitzenden Hülse umgeben, so daß sich an der Stabaußenseite ebenfalls kein schützender Betonüberzug bilden kann.

In vorteilhafter Weiterbildung des Erfindungsgegenstandes empfiehlt es sich, daß die nach innen ragenden Vorsprünge des Rohres durch Längsrippen gebildet sind. Dadurch kann das Rohr kostengünstig im Extruder hergestellt werden.

Die Höhe der Vorsprünge wird zweckmäßig größer als 1,5 mm, insbesondere von etwa 2 mm bis etwa 10 mm, gewählt. Dadurch ist ein zuverlässiges Ausfüllen des Rohres mit Beton oder Betonmilch gewährleistet. Dem gleichen Zweck dient auch die Positionierung der Öffnungen im Bereich dieser Längsrippen, weil sich damit der Durchflußwiderstand im Ringspalt verringert. Gleichzeitig wird dadurch die Kontaktfläche zwischen Bewehrungsstab und Beton vergrößert. Die Größe und Anzahl der Öffnungen werden vorzugsweise so gewählt, daß sie insgesamt etwa 20 % bis etwa 50 % der Rohrwandfläche, insbesondere etwa 30 % bis 40 %, einnehmen.

Damit Beschädigungen der Beschichtung trotz der Wandperforation des Rohres ausgeschlossen sind, empfiehlt es sich, daß das Rohr auch an seiner Außenseite mit Vorsprüngen, zweckmäßig in Form von Längsrippen, versehen ist. Dadurch ergibt sich ein zusätzlicher Abriebschutz und das Rohr kann trotz großflächiger Durchbrechungen sehr dünnwandig ausgeführt werden.

Die Halterung zwischen Bewehrungsstab und Rohr kann in der Weise erfolgen, daß die Bewehrungsstäbe benachbart zum Rohr mit quer verlaufenden Verteilerstäben verbunden werden, die als Anschläge fungieren, oder indem das Rohr mit seinen nach innen ragenden Vorsprüngen den Bewehrungsstab festklemmt.

Eine andere Lösung, die von dem gleichen Erfindungsgedanken Gebrauch macht, besteht darin, daß der Abriebschutz aus einer den Bewehrungsstab schraubengangförmig umgebenden Wendel besteht, deren Steigung so bemessen ist, daß benachbarte Schraubengänge axial voneinander beabstandet sind.

Man erhält dadurch einen nahezu gleichwertigen Abriebschutz wie bei dem zuvor beschriebenen Rohr mit Durchbrechungen. Bei der Distanzierung der aufeinanderfolgenden Schraubengänge ist lediglich zu beachten, daß ihr Abstand auf jeden Fall deutlich kleiner ist als der Durchmesser eines Bewehrungsstabes, damit beim Hantieren auf der Baustelle kein Bewehrungsstab in den Zwischenraum der Schraubengänge hineinrutschen und die Beschichtung beschädigen kann.

Um das erwünschte Eindringen des Betons zwischen Wendel und Bewehrungsstab zu begünstigen, empfiehlt es sich, den Innendurchmesser der Wendel mehrere Millimeter größer zu wählen als den Außendurchmesser des in ihr verlaufenden Bewehrungsstabes.

Die Wendel selbst besteht zweckmäßig aus einem harten Kunststoff, damit sich einzelne Gänge der Wendel beim Aufliegen eines Bewehrungsstabes nicht so leicht auseinanderdrücken lassen. Es liegt aber auch im Rahmen der Erfindung, die Wendel aus Metall herzustellen.

Weitere Merkmale und Vorteile der Erfindung ergeben sich aus der nachfolgenden Beschreibung eines Ausführungsbeispieles anhand der Zeichnung; dabei zeigt
- Figur 1: den erfindungsgemäßen Isolierkörper im Grundriß;
- Figur 2: einen Querschnitt längs der Linie II-II in Figur 1;
- Figur 3: einen vergrößerten Querschnitt längs der Linie III-III in Figur 1;
- Figur 4: den gleichen Schnitt wie Figur 3 bei einer alternativen Bauform;
- Figur 5: den gleichen Schnitt wie Figur 3 bei einer weiteren Alternative und
- Figur 6: einen Schnitt wie Figur 2 bei einem Abriebschutz in Form einer Wendel.

Gemäß den Figuren 1 und 2 wird zwischen den zu isolierenden Bauteilen eine Reihe aufeinanderfolgender, rechteckiger Isolierkörper 1 aus Polystyrol verlegt. Diese Isolierkörper werden in der oberen Hälfte von mehreren Zugstäben 2, in der unteren Hälfte von entsprechenden Druckstäben 3 und gegebenenfalls noch von nicht weiter dargestellten Querkraftstäben durchquert. Diese Bewehrungsstäbe weisen zumindest innerhalb des Isolierkörpers und im angrenzenden Übergangsbereich eine korrosionsschützende Beschichtung auf, die gegen Abscheuern - etwa durch entlangschleifende Stahlmatten oder dergleichen - geschützt werden soll.

Zu diesem Zweck sind sie nicht unmittelbar im Isolierkörper 1 angeordnet, sondern von einem Kunststoffrohr 4 oder 5 umgeben, das den Isolierkörper längs einer Ausnehmung 7 durchquert und in Figur 3 und 4 näher dargestellt ist. Dieses Kunststoffrohr sitzt über innere Längsrippen 4a bzw. 5a koaxial unter Bildung eines Ringspaltes 6 auf seinem Bewehrungselement, in Figur 3 und 4 auf dem Zugstab 2.

Außerdem ist die Rohrwandung zumindest an den überstehenden Enden mit zahlreichen Öffnungen 4b bzw. 5b versehen, die durch Bohren oder Ausfräsen hergestellt werden und insbesondere auch im Bereich der Längsrippen 4a und 5a angeordnet sind. Damit ist ein zuverlässiges Ausfüllen des Ringspaltes 6 beim Betonieren der beidseits des Isolierkörpers 1 angrenzenden Bauteile gewährleistet.

Schließlich sind auch auf der Außenseite des Rohres Längsrippen 4c bzw. 5c angeordnet. Sie dienen in erster Linie als zusätzlicher Abriebschutz. Daneben können sie auch die Befestigung des Rohres im Isolierkörper unterstützen, wenn sie, wie in Figur 3 dargestellt, ein Stück in den Isolierkörper hineinragen. In diesem Fall braucht man im Isolierkörper 1 nur ein zylindrisches Durchgangsloch vorzusehen; beim anschließenden Hineindrücken des Rohres graben sich dann die Längsrippen 4c in das elastisch und plastisch nachgebende Isoliermaterial des Isolierkörpers 1 hinein, wodurch das Rohr 4 von selbst festgehalten wird. Stattdessen oder zusätzlich können die Rohre aber auch mit dem Isolierkörper verklebt oder auf andere Weise befestigt werden.

Figur 4 unterscheidet sich von Figur 3 im wesentlichen dadurch, daß die Ausnehmung 7 im Isolierkörper 1 nicht kreiszylindrisch ist sondern eine obere Ausbuchtung 7a aufweist. Diese Ausbuchtung steht über Bohrungen 5b mit dem Ringspalt 6 in Verbindung und erleichtert das Entweichen von Luft, wenn die Betonmilch in den Ringspalt eindringt.

Figur 5 zeigt ein Rohr 4', bei dem die Außenrippen 4'c innerhalb des Isolierkörpers teilweise weggelassen worden sind; sie sind gestrichelt dargestellt und beginnen erst außerhalb des Isolierkörpers 1 jeweils bis zum Rohrende zu laufen. Dadurch ist das Rohr 4' in Axialrichtung formschlüssig im Isolierkörper 1 gehalten.

Selbstverständlich kann man innerhalb des Isolierkörpers 1 auch ganz auf die Außenrippen 4c oder 4'c verzichten.

Figur 6 zeigt eine Alternative, bei der anstelle der Rohre 4 und 5 Wendeln 14 und 15 über den Bewehrungsstäben 2 bzw. 3 angeordnet sind.

Diese Wendeln erlauben durch ihren radialen Abstand gegenüber den Bewehrungsstäben sowie durch den axialen Zwischenraum zwischen benachbarten Windungen eine zuverlässige Ummantelung der Bewehrungsstäbe durch Beton ähnlich wie bei den zuvor beschriebenen Rohren.

Die Lagesicherung der Zug- und Druckstäbe 2 bzw. 3 erfolgt hier wie auch bei den zuvor beschriebenen Ausführungsbeispielen durch Verteilerstäbe 8, die einerseits an die Zug- oder Druckstäbe angeschweißt, andererseits mit Rödeldraht befestigt werden. Die unterschiedliche Befestigung rührt daher, daß die Bewehrungsstäbe vor dem Beschichten nur an der einen Seite mit den Verteilerstäben 8 verschweißt werden können, damit man sie anschließend mit den freien Enden voraus in den Isolierkörper einschieben kann. Würde man anschließend an dem noch freien Ende ebenfalls die Verteilerstäbe anschweißen, so würde dadurch die Beschichtung wieder zerstört, weshalb man hier eine andere Befestigung vorzieht.

Selbstverständlich liegt es im Rahmen der Erfindung, die inneren und äußeren Längsrippen der Rohre 4 bzw. 5 nicht axial, sondern schraubengangförmig verlaufen zu lassen.

## Patentansprüche

1. Bauelement zur Wärmedämmung zwischen einem Gebäude und einem vorkragenden Außenteil, bestehend aus einem dazwischen zu verlegenden Isolierkörper (1) mit metallischen Bewehrungsstäben (2, 3), die sich quer zum Isolierkörper (1) durch diesen hindurch erstrecken, beidseits vorstehen und zumindest innerhalb des Isolierkörpers sowie im benachbarten Übergangsbereich gegen Korrosion geschützt sind, wobei der Korrosionsschutz zumindest bei einem Teil der Bewehrungsstäbe (2, 3) durch eine Beschichtung gebildet ist und außerdem ein Abriebschutz für diese Beschichtung vorgesehen ist,
dadurch gekennzeichnet,
daß der Abriebschutz aus einem Rohr (4, 5) besteht, das den Bewehrungsstab (2, 3) zumindest im Übergangsbereich umgibt, daß dieses Rohr (4, 5) durch nach innen ragende Vorsprünge (4a, 5a) beabstandet ist und unter Bildung eines ringähnlichen Spaltes (6) den Bewehrungsstab (2, 3) umgibt und daß die über den Isolierkörper (1) vorstehenden Enden des Rohres (4, 5) eine Vielzahl von Öffnungen (4b, 5b) in der Rohrwand aufweisen, die den Eintritt von Beton oder Betonmilch in den Spalt gestatten.

2. Bauelement nach Anspruch 1,
dadurch gekennzeichnet,
daß die Vorsprünge (4a, 5a) durch Längsrippen gebildet sind.

3. Bauelement nach Anspruch 1,
dadurch gekennzeichnet,
daß die Vorsprünge eine Höhe von zumindest 1,5 mm, zweckmäßig von etwa 2 mm bis etwa 10 mm, aufweisen.

4. Bauelement nach Anspruch 1,
dadurch gekennzeichnet,
daß die Öffnungen (4b, 5b) im Bereich der Längsrippen (4a, 5a) angeordnet sind.

5. Bauelement nach Anspruch 1,
dadurch gekennzeichnet,
daß die Öffnungen (4b, 5b) über 20 %, zweckmäßig etwa 30 % bis etwa 50 %, der Rohrwandfläche einnehmen.

6. Bauelement nach Anspruch 1,
dadurch gekennzeichnet,
daß das Rohr (4, 5) auch an seiner Außenseite mit Vorsprüngen, zweckmäßig in Form von Längsrippen (4c, 5c), versehen ist.

7. Bauelement nach Anspruch 1,
dadurch gekennzeichnet,
daß das Rohr (4, 5) beidseits des Isolierkörpers (1) um ein Maß vorsteht, das zumindest der Dicke des Isolierkörpers, insbesondere mindestens 6 cm, entspricht.

8. Bauelement nach Anspruch 1,
dadurch gekennzeichnet,
daß das Rohr (4, 5) aus Kunststoff besteht.

9. Bauelement nach Anspruch 1,
dadurch gekennzeichnet,
daß das Rohr (4, 5) im Isolierkörper (1) verklemmt oder verklebt ist.

10. Bauelement nach Anspruch 1,
dadurch gekennzeichnet,
daß das Rohr (4, 5) durch Anschläge, insbesondere in Form von quer verlaufenden Verteilerstäben (8), an seinen Bewehrungsstäben (2, 3) gehalten ist.

11. Bauelement nach Anspruch 1,
dadurch gekennzeichnet,
daß das Rohr (4, 5) durch nach innen ragende Vorsprünge (4a, 5a) mit seinem Bewehrungsstab (2, 3) verklemmt ist.

12. Bauelement zur Wärmedämmung zwischen einem Gebäude und einem vorkragenden Außenteil, bestehend aus einem dazwischen zu verlegenden Isolierkörper (1) mit metallischen Bewehrungsstäben (2, 3), die sich quer zum Isolierkörper (1) durch diesen hindurch erstrecken, beidseits vorstehen und zumindest innerhalb des Isolierkörpers sowie im benachbarten Übergangsbereich gegen Korrosion geschützt sind, wobei der Korrosionsschutz zumindest bei einem Teil der Bewehrungsstäbe (2, 3) durch eine Beschichtung gebildet ist und außerdem ein Abriebschutz für diese Beschichtung vorgesehen ist,
dadurch gekennzeichnet,
daß der Abriebschutz aus einer den Bewehrungsstab (2, 3) schraubengangförmig umgebenden Wendel (14, 15) besteht, deren Steigung so gewählt ist, daß benachbarte Schraubengänge der Wendel axial voneinander beabstandet sind.

13. Bauelement nach Anspruch 12,
dadurch gekennzeichnet,
daß der Innendurchmesser der Wendel (14, 15) einige Millimeter größer als der Außendurchmesser des in ihr verlaufenden Bewehrungsstabes (2 bzw. 3) ist.

14. Bauelement nach Anspruch 12,
dadurch gekennzeichnet,
daß die Wendel (14, 15) aus Kunststoff besteht.

## Claims

1. Constructional element for the provision of thermal insulation between a building and a protruding outer part, consisting of an insulating body (1) to be laid therebetween, the insulating body having metal reinforcement bars (2, 3) which extend across and through the insulating body, project out at both sides and are protected against corrosion at least within the insulating body and in the neighbouring transition region, the corrosion protection being formed in at least a portion of the reinforcement bars (2, 3) by a coating and a protection against abrasion being additionally provided for this coating,
characterised in that
the abrasion protection consists of a tube (4, 5) which surrounds the reinforcement bar (2, 3) at least in the transition region, in that said tube (4, 5) surrounds the reinforcement bar (2, 3) in spaced-apart relationship to form an annular gap (6), the spacing being by means of inwardly projecting protrusions (4a, 5a), and in that the ends of the tube (4, 5) which project beyond the insulating body (1) include a plurality of openings (4b, 5b) in the tube wall allowing the ingress of concrete or concrete grout into the gap.

2. Constructional element according to Claim 1, characterised in that the protrusions (4a, 5a) are constituted by longitudinal ribs.

3. Constructional element according to Claim 1, characterised in that the protrusions are at least 1.5 mm high, and appropriately about 2 mm to about 10 mm high.

4. Constructional element according to Claim 1, characterised in that the openings (4b, 5b) are disposed in the region of the longitudinal ribs (4a, 5a).

5. Constructional element according to Claim 1, characterised in that the openings (4b, 5b) occupy over 20%, appropriately about 30% to about 50% of the tube-wall surface.

6. Constructional element according to Claim 1, characterised in that the tube (4, 5) is provided with protrusions on its outside also, said protrusions being appropriately in the form of longitudinal ribs (4c, 5c).

7. Constructional element according to Claim 1, characterised in that the tube (4, 5) projects out on both sides of the insulating body (1) by an amount corresponding to at least the thickness of the insulading body, especially at least 6 cm.

8. Constructional element according to Claim 1, characterised in that the tube (4, 5) is composed of synthetic material.

9. Constructional element according to Claim 1, characterized in that the tube (4, 5) is lodged or cemented in the insulating body (1).

10. Constructional element according to Claim 1, characterised in that the tube (4, 5) is held on its reinforcement bars (2, 3) by means of stops, especially in the form of transversely extending distribution bars (8).

11. Constructional element according to Claim 1, characterized in that the tube (4, 5) is lodged against its reinforcement bar (2, 3) by means of inwardly projecting protrusions (4a, 5a).

12. Constructional element for the provision of thermal insulation between a building and a protruding outer part, consisting of an insulating body (1) to be laid therebetween, the insulating body having metal reinforcement bars (2, 3) which extend across and through the insulating body (1), project out at both sides and are protected against corrosion at least within the insulating body and in the neighbouring transition region, the corrosion protection being formed at least in a portion of the reinforcement bars (2, 3) by a coating and a protection against abrasion being additionally provided for this coating,
characterised in that
the abrasion protection consists of a helix (14, 15) which surrounds the reinforcement bar (2, 3) in the shape of a thread, the pitch of said helix being chosen such that adjacent convolutions of the helix are axially spaced apart from each other.

13. Constructional element according to Claim 12, characterised in that the inside diameter of the helix (14, 15) is a few millimeters greater than the outside diameter of the reinforcement bar (2 or 3) which extends in said helix.

14. Constructional element according to Claim 12, characterised in that the helix (14, 15) is composed of synthetic material.

## Revendications

1. Elément de construction pour l'isolation thermique entre un bâtiment et une partie extérieure en saillie, constitué d'un corps isolant (1) à poser intermédiairement et doté de barreaux métalliques d'armature (2, 3), qui s'étendent transversalement au corps isolant (1) à travers ce dernier, dépassent de part et d'autre et sont protégés contre la corrosion au moins à l'intérieur du corps isolant ainsi que dans la région de transition voisine, la protection contre la corrosion étant formée, au moins pour une partie des barreaux d'armature (2, 3), par une enduction, et une protection contre l'abrasion étant en outre prévue pour cette enduction,
**caractérisé** en ce que la protection contre l'abrasion est constituée d'un tube (4, 5) qui entoure le barreau d'armature (2, 3) au moins dans la région de transition, en ce que ce tube (4, 5) entoure le barreau d'armature (2, 3) en étant mis à distance par des saillies (4a, 5a) dépassant vers l'intérieur et en formant ainsi une fente annulaire (6), et en ce que les extrémités du tube (4, 5) qui dépassent du corps isolant (1) présentent une pluralité d'ouvertures (4b, 5b) dans la paroi du tube, qui permettent la pénétration de béton ou de lait de béton dans la fente.

2. Elément de construction selon la revendication 1, **caractérisé** en ce que les saillies (4a, 5a) sont formées par des nervures longitudinales.

3. Elément de construction selon la revendication 1, **caractérisé** en ce que les saillies présentent une hauteur d'au moins 1,5 mm, avantageusement d'environ 2 mm à environ 10 mm.

4. Elément de construction selon la revendication 1, **caractérisé** en ce que les ouvertures (4b, 5b) sont disposées dans la région des nervures longitudinales (4a, 5a).

5. Elément de construction selon la revendication 1, **caractérisé** en ce que les ouvertures (4b, 5b) occupent plus de 20 % de la surface de la paroi du tube, avantageusement d'environ 30 % à environ 50 %.

6. Elément de construction selon la revendication 1, **caractérisé** en ce que le tube (4, 5) est également pourvu sur son côté extérieur de saillies, avantageusement sous la forme de nervures longitudinales (4c, 5c).

7. Elément de construction selon la revendication 1, **caractérisé** en ce que le tube (4, 5) dépasse de part et d'autre du corps isolant (1) d'une mesure qui correspond au moins à l'épaisseur du corps isolant, notamment d'au moins 6 cm.

8. Elément de construction selon la revendication 1, **caractérisé** en ce que le tube (4, 5) est réalisé en matière plastique.

9. Elément de construction selon la revendication 1, **caractérisé** en ce que le tube (4, 5) est assemblé par serrage ou par collage dans le corps isolant (1).

10. Elément de construction selon la revendication 1, **caractérisé** en ce que le tube (4, 5) est maintenu par des butées, notamment sous la forme de barreaux de répartition (8), s'étendant transversalement, qui sont prévus sur les barreaux d'armature (2, 3).

11. Elément de construction selon la revendication 1, **caractérisé** en ce que le tube (4, 5) est assemblé par serrage à son barreau d'armature (2, 3) au moyen de saillies (4a, 5a) dépassant vers l'intérieur.

12. Elément de construction pour l'isolation thermique entre un bâtiment et une partie extérieure en saillie, constitué d'un corps isolant (1) à poser intermédiairement et doté de barreaux métalliques d'armature (2, 3), qui s'étendent transversalement au corps isolant (1) à travers ce dernier, dépassent de part et d'autre et sont protégés contre la corrosion au moins à l'intérieur du corps isolant ainsi que dans la région de transition voisine, la protection contre la corrosion étant formée, au moins pour une partie des barreaux d'armature (2, 3), par une enduction, et une protection contre l'abrasion étant en outre prévue pour cette enduction,
**caractérisé** en ce que la protection contre l'abrasion est constituée d'une hélice (14, 15) qui entoure le barreau d'armature (2, 3) à la manière d'un filetage et dont le pas est choisi de telle sorte que les filets voisins de l'hélice sont axialement distants les uns des autres.

13. Elément de construction selon la revendication 12, **caractérisé** en ce que le diamètre intérieur de l'hélice (14, 15) est supérieur de quelques millimètres au diamètre extérieur du barreau d'armature (2 ou 3) qui s'étend dans cette hélice.

14. Elément de construction selon la revendication 12, **caractérisé** en ce que l'hélice (14, 15) est réalisée en matière plastique.
